# EUROPÄISCHE PATENTSCHRIFT

(11) **EP 4 466 496 B1**
(45) Veröffentlichungstag und Bekanntmachung des Hinweises auf die Patenterteilung: **04.03.2026**
(21) Anmeldenummer: 23701284.4
(22) Anmeldetag: 17.01.2023
(51) Int. Cl.: F24C 15/16

(54) **HAUSHALTSGERÄT UND AUSZUGSFÜHRUNG FÜR EIN HAUSHALTSGERÄT**
DOMESTIC APPLIANCE AND PULL-OUT GUIDE FOR A DOMESTIC APPLIANCE
APPAREIL MÉNAGER ET GUIDE COULISSANT POUR APPAREIL MÉNAGER

(30) Priorität: 18.01.2022 DE 102022101098
(43) Veröffentlichungstag der Anmeldung: 27.11.2024
(73) Patentinhaber: Paul Hettich GmbH & Co. KG, 32278 Kirchlengern (DE)
(72) Erfinder: JÄHRLING, Peter, 32257 Bünde (DE); LÖH, Andreas, 32278 Kirchlengern (DE); LESSMANN, Johann-Sebastian, 32584 Löhne (DE); BECKMANN, Thomas, 33106 Paderborn-Sande (DE)
(74) Vertreter: Kleine, Hubertus
(86) Internationale Anmeldenummer: PCT/EP2023/051014
(87) Internationale Veröffentlichungsnummer: WO 2023/139064

(56) Entgegenhaltungen:
- EP-A1- 3 967 935
- EP-A1- 3 972 387
- WO-A1-2018/172445
- WO-A1-2019/179956
- DE-A1- 102005 028 674
- DE-A1- 102010 036 952
- DE-U1- 202008 006 302
- DE-U1- 202015 103 067

## Beschreibung

Die Erfindung betrifft eine Auszugsführung für ein Haushaltsgerät mit Mikrowellen-Garfunktion, die eine Korpusschiene und mindestens eine relativ dazu bewegbare metallische Laufschiene zur Ablage eines Gargutträgers aufweist, wobei die mindestens eine Laufschiene ein im Wesentlichen u-förmiges Profil mit zwei Schenkeln aufweist und wobei in einem in Auszugsrichtung gesehen vorderen Bereich der Laufschiene ein Stopfen angeordnet ist, der ein nach vorne und oben über die Laufschiene ragendes Anlageelement für den Gargutträger aufweist. Die Erfindung betrifft weiterhin ein Haushaltsgerät mit Mikrowellen-Garfunktion mit einer derartigen Auszugsführung.

In verschiedensten Typen von Haushaltsgeräten haben sich Auszugsführungen etabliert, auf die entnehmbare Träger aufgelegt werden können, die durch die Auszugsführung bequem in das Haushaltsgerät eingeschoben bzw. ausgefahren und leichter entnommen werden können. Eine solche Auszugsführung für Haushaltsgeräte wie Backöfen oder Mikrowellenöfen ist z.B. aus der Druckschrift DE 10 2005 028 674 A1 bekannt. In ein vorderes Ende einer Laufschiene der Auszugsführung ist dabei ein Stopfen eingesetzt, der mit einem angeformten Anlageelement versehen ist und zur Abdeckung der Laufschiene aus optischen Gründen und zur Vermeidung von verletzungsgefährdenden scharfen Kanten nach vorne hin dient. Zudem verhindert das Anlageelement ein Herunterrutschen des Trägers von der Laufschiene. Bei Gargeräten sind derartige Träger beispielsweise Gargutträger wie Backbleche oder Roste.

In der Regel sind sowohl die Laufschienen der Auszugsführungen als auch die Gargutträger aus einem metallischen Werkstoff gefertigt. Beispielsweise beschreibt die Druckschrift DE 20 2008 006 302 U1 eine Auszugsführung mit Laufschienen, die aus einem Aluminium-beschichteten Stahlblech hergestellt sind. Durch die Aluminiumbeschichtung wird eine hohe Temperatur- und Korrosionsbeständigkeit erreicht.

Die Anordnung von Metall auf Metall ist elektrisch leitend und auch gut wärmeleitend, was in Gargeräten und insbesondere in Mikrowellen-Gargeräten problematisch sein kann. Auch ein elektrischer Kontakt zwischen der Auszugsführung und einer in der Regel leitend beschichteten Frontscheibe eines Mikrowellen-Gargeräts ist im Hinblick auf mögliche Funkenbildung ungünstig.

Zur Verhinderung einer elektrischen Kontaktierung ist bei Mikrowellen-Gargeräten bekannt, die Gargutträger und/oder die Laufschiene der Auszugsführung mit einer elektrisch isolierenden Beschichtung, beispielsweise einer keramischen Beschichtung zu versehen. Eine solche Beschichtung ist jedoch anfällig gegenüber Verkratzungen. Aus den Druckschriften DE 102 11 470 A1 und DE 10 2010 036 952 A1 ist eine zumindest teilweise mit **PTFE** (Polytetrafluoretylen) beschichtete Auszugsführung für ein Gargerät bekannt. Die Auszugsführung lässt sich durch die Beschichtung besser reinigen und es ergeben sich Vorteile im Hinblick auf eine Laufruhe des Auszugsystems, da diese Beschichtung auch geräuschdämpfend ist.

Sowohl die genannte PTFE-Beschichtung, als auch eine keramische Beschichtung sind aufgrund ihrer geringen Schichtstärke jedoch nur bedingt geeignet, die Auszugsführung gegenüber einer Tür oder der Frontscheibe eines Mikrowellen-Gargeräts elektrisch so zu isolieren, dass Funkenüberschläge sicher unterbunden werden.

Es ist eine Aufgabe der vorliegenden Erfindung, eine Auszugsführung für ein Haushaltsgerät mit Mikrowellen-Garfunktion und ein damit ausgestattetes Haushaltsgerät zu schaffen, bei dem eine gute Isolierung zwischen Laufschiene und Tür oder sonstiger Front eines Mikrowellen-Gargeräts ohne großen Aufwand und dauerhaft erzielt werden kann.

Diese Aufgabe wird gelöst durch eine Auszugsführung bzw. ein Haushaltsgerät mit Mikrowellen-Garfunktion mit den Merkmalen des jeweiligen unabhängigen Anspruchs. Vorteilhafte Ausgestaltungen und Weiterbildungen sind Gegenstand der abhängigen Ansprüche.

Eine erfindungsgemäße Auszugsführung der eingangs genannten Art zeichnet sich dadurch aus, dass der Stopfen zumindest teilweise aus einem elektrisch isolierenden Material gefertigt ist und dass in dem Stopfen ein Kontaktelement angeordnet ist, das zwei Endabschnitte der Schenkel der Laufschiene elektrisch miteinander kontaktiert.

Anstelle oder zusätzlich zu einer Beschichtung der Laufschiene wird ein wirksamer Schutz gegenüber Überschlägen von der Laufschiene zu der Front des Mikrowellen-Gargeräts durch den Stopfen, insbesondere durch das Anlageelement, erzielt, der die Laufschiene nach vorne hin abdeckt und bevorzugt zu allen Seiten hin auch überdeckt und der zumindest teilweise aus einem elektrisch isolierenden Material gefertigt ist. Durch den sich so ergebenden Abstand zwischen der metallischen Laufschiene und der Front wird ein Funkenüberschlag verhindert. Dieses gelingt besonders effektiv, wenn das Anlageelement zu allen Seiten die Laufschiene überragt. Nach oben ist das durch seine Funktion als Anschlag für den Gargutträger sowieso gegeben, nach links, rechts und unten ist bereits ein geringer Überstand ein effektives Mittel zur Vermeidung von Überschlägen.

Wenn der Stopfen aus einem isolierenden Material gefertigt ist, könnten Mikrowellen durch den Stopfen von vorne in u-förmige Laufschiene eindringen. Innerhalb der Laufschiene würden die Mikrowellen dann durch Reflexion weitergeleitet, bis sie auf ein Hindernis, z.B. einen Wälzkörperkäfig, auftreffen. Sie würden dort ihre Energie abgeben, was zu einer unnötigen und unerwünschten Erwärmung des Hindernisses und damit der Auszugsführung führen würde. Die erfindungsgemäße elektrische Kontaktierung der Endabschnitte der Laufschiene durch das Kontaktelement verhindert ein Eindringen der Mikrowellen in den von der Laufschiene umschlossenen Volumenbereich effektiv.

Dabei können unter anderem die nachfolgend aufgeführten elektrisch isolierenden Materialien verwendet werden: Keramiken, hochtemperaturbeständige thermoplastische Kunststoffe, insbesondere aus der Familie der Polyetherketone (z.B. Polyetheretherketon - PEEK) und/oder Elastomere, insbesondere aus der Familie der Polysiloxane oder Duroplaste.

In einer bevorzugten Ausgestaltung ist zumindest das Anlageelement aus dem elektrisch isolierenden Material gefertigt. Da es Teil des Stopfens ist, der vorne an der Laufschiene angeordnet ist, kann es aus einem isolierenden Material bestehen und dennoch auf einfache Weise an der Laufschiene montiert werden. Durch den in die Laufschiene eingeschobenen oder diese abschnittsweise umgreifenden Stopfen kann eine reib- oder formschlüssige Verbindung zwischen dem Stopfen und der Laufschiene geschaffen werden, durch die das Anlageelement an der Laufschiene befestigt wird. Das Material des Stopfens bzw. des Anlageelements kann zudem thermisch isolierend und/oder stoßabsorbierend sein, um die Front des Haushaltsgeräts auch mechanisch und im Hinblick auf lokale thermische Spannungen zu schützen.

Es wird angemerkt, dass ein Stopfen im Sinne der Anmeldung ein Element ist, das von vorne oder von einer Seite in die Laufschiene einschiebbar ist oder das von vorne oder einer Seite auf die Laufschiene aufsteckbar ist. In einer Ausgestaltung der Auszugsführung umfasst der Stopfen dann einen Einschubkörper, der in das vordere Ende der Laufschiene eingeschoben werden kann. In einer weiteren Ausgestaltung ist statt des Einschubkörpers ein Grundkörper vorgesehen, der einen vorderen Abschnitt der Laufschiene zumindest teilweise umfasst. Der Grundkörper kann beispielsweise c-förmig ausgestaltet sein, um die Laufschiene zu umgreifen und ggf. auch von der Seite her aufgeclipst werden zu können.

In beiden Fällen kann die Befestigung an der Laufschiene klemmend, rastend und/oder stoffschlüssig, insbesondere durch thermisches Fügen, erfolgen. Bei der Ausführungsform mit dem Einschubkörper kann zusätzlich oder alternativ eine formschlüssige Befestigung erfolgen, indem ein Abschnitt der Laufschiene in dem vorderen Bereich umgeformt, insbesondere eingesenkt, wird, nachdem der Einschubkörper in die Laufschiene eingesetzt wurde. Beispielsweise kann die Laufschiene einen freigestanzten Steg aufweisen, der zur Umformung entsprechend eingedrückt wird und eine Kante des Einschubkörpers hintergreift. Bei der Ausführungsform mit dem umgreifenden Grundkörper kann dieser zur zusätzlichen Befestigung einen Vorsprung aufweisen, der in eine Bohrung oder Vertiefung in der Laufschiene eingreift.

Der Stopfen kann einstückig ausgebildet sein, oder auch zumindest zweiteilig sein, wobei im letzteren Fall zumindest das Anlageelement nicht integral mit dem Einschubkörper bzw. dem Grundkörper ausgebildet ist. Die zwei- oder mehrteilige Ausgestaltung bietet die Möglichkeit, dass das Anlageelement aus einem anderen Material als der Einschubkörper bzw. der Grundkörper hergestellt ist. Beispielsweise kann das Anlageelement aus Keramik hergestellt sein, während z.B. der Einschubkörper aus Kunststoff gefertigt ist. Durch die Elastizität des Kunststoffs kann ein guter Reibschluss zwischen dem Einschubkörper und der Laufschiene erreicht werden, d.h. der Stopfen kann sicher in der Laufschiene befestigt werden. Das keramische Material des Anlageelements bietet eine gute elektrische Isolierung und stellt einen besonders guten Schutz vor Überschlägen dar. Es ist aber auch denkbar, den Einschubkörper aus dem elektrisch isolierenden Material, insbesondere aus einer Keramik oder einem PEEK, und das Anlageelement aus einem abweichenden Material herzustellen.

In einer vorteilhaften Ausgestaltung der Auszugsführung weist der Stopfen zudem einen parallel zur Auszugsrichtung ausgerichteten und nach oben über die Laufschiene ragenden Auflageabschnitt für den Gargutträger auf. Dadurch dient der Stopfen als Auflage für den Gargutträger und kann den Gargutträger elektrisch gegenüber der Laufschiene isolieren. Auch kann ein im Bereich des Auflageabschnitts des Stopfens nach oben ragender Führungszapfen für den Gargutträger angeordnet sein. Wenn der Führungszapfen in eine entsprechende Ausnehmung oder Vertiefung des Gargutträgers eingreift, wird dieser zudem seitlich und/oder in Auszugsrichtung fixiert.

**In** einer weiteren vorteilhaften Ausgestaltung weist die Auszugsführung ein Anschlagelement auf, das in einem in Auszugsrichtung gesehen hinteren Bereich auf die Laufschiene montiert ist und einen nach oben über die Laufschiene ragende Anschlag für den Gargutträger aufweist. Bevorzugt weist das Anschlagelement einen parallel zur Auszugsrichtung ausgerichteten und nach oben über die Laufschiene ragenden weiteren Auflageabschnitt für den Gargutträger auf. Der Gargutträger liegt dadurch im vorderen Bereich auf dem Auflageabschnitt des Stopfens und im hinteren Bereich auf dem weiteren Auflageabschnitt des Anschlagelements auf. Bei gleicher Stärke des Auflageabschnitts des Stopfens und des weiteren Auflageabschnitts ist der Gargutträger parallel zur Laufschiene ausgerichtet. Alternativ ist es möglich, die beiden Auflageabschnitte in definiert und ggf. signifikant unterschiedlichen Stärken auszubilden. **In** dem Fall kann auch bei einer ebenen Ausrichtung des Gargutträgers eine Neigung der Auszugsführung vorgesehen sein, die z.B. ein selbstständiges Ein-/Auslaufen der Auszugsführung verhindert oder begünstigt, ohne den Gargutträger anzukippen. Bevorzugt ist das Anschlagelement als Ganzes oder zumindest der weitere Auflageabschnitt aus einem isolierenden Material gefertigt, so dass der Gargutträger dann vollständig elektrisch gegenüber der Laufschiene isoliert ist.

Weiter kann dabei der Anschlag durch eine Ausstülpung gebildet sein, mit der das Anschlagelement auf einen Anschlagsbolzen aufgesetzt ist, der an der Laufschiene angeordnet ist. Solche Anschlagbolzen sind häufig serienmäßig an Laufschienen vorhanden und können dann vorteilhaft als Befestigungsmöglichkeit für das Anschlagselement genutzt werden. Auf die Ausstülpung kann zusätzlich eine Dämpfungskappe aus einem Material aufgesetzt sein, das weicher ist als das Material der Ausstülpung. Dadurch werden ein geräuschgedämpfter Anschlag und ein weiches Aufsetzen des Gargutträgers erzielt.

Ein erfindungsgemäßes Haushaltsgerät mit Mikrowellen-Garfunktion zeichnet sich dadurch aus, dass es mindestens eine derartige Auszugsführung aufweist. Es ergeben sich die im Zusammenhang mit der Auszugsführung genannten Vorteile.

Die Erfindung wird nachfolgend anhand von Beispielen mithilfe von Figuren näher erläutert. Die Figuren zeigen:
- Fig. 1a: eine isometrische Darstellung einer Auszugsführung mit einem vorderen Stopfen und einem hinteren Anschlagelement;
- Fig. 1b: die Auszugsführung der Fig. 1a mit demontiertem Stopfen bzw. Anschlagelement;
- Fig. 1c: eine Darstellung der Auszugsführung der Figuren 1a, b mit aufgelegtem Backblech;
- Fig. 2a: eine isometrische Darstellung einer weiteren Auszugsführung mit demontierten Stopfen bzw. Anschlagelement und einem Ausschnitt eines aufzulegenden Backblechs;
- Fig. 2b: Auszugsführungen gemäß Figur 2a mit aufgelegtem Backblech;
- Fig. 2c: eine Detaildarstellung aus Figur 2b;
- Fig. 3a, b: eine weitere Auszugsführung mit demontierten Stopfen bzw. Anschlagelement (Fig. 3a) und zusammengesetzt mit aufgelegtem Backblech (Fig. 3b);
- Fig. 4a, b: eine weitere Auszugsführung mit demontierten Stopfen bzw. Anschlagelement (Fig. 4a) und zusammengesetzt mit aufgelegtem Backblech (Fig. 4b);
- Fig. 5a, b: eine weitere Auszugsführung in einer isometrischen Gesamtansicht (Fig. 5a) und einer Detaildarstellung ihres vorderen Abschnitts (Fig. 5b);
- Fig. 6a, b: eine weitere erfindungsgemäße Auszugsführung ohne (Fig. 6a) und mit aufgelegtem Backblech (Fig. 6b);
- Fig. 6c: zwei isometrische Detaildarstellungen des Stopfens der Auszugsführung der Fig. 6a, b;
- Fig. 7a, b: Darstellungen eines vorderen Abschnitts einer weiteren Auszugsführung mit demontiertem (Fig. 7a) bzw. eingesetztem (Fig. 7b) Stopfen;
- Fig. 8a, b: Darstellungen eines vorderen Abschnitts einer weiteren Auszugsführung mit demontiertem (Fig. 8a) bzw. eingesetztem (Fig. 8b) Stopfen;
- Fig. 9a-c: Darstellungen eines vorderen Abschnitts einer weiteren Auszugsführung mit demontiertem (Fig. 9a, b) bzw. eingesetztem (Fig. 9c) Stopfen;
- Fig. 10a-c: Darstellungen eines vorderen Abschnitts einer weiteren Auszugsführung mit demontiertem (Fig. 10a, b) bzw. eingesetztem (Fig. 10c) Stopfen;
- Fig. 11a-c: Darstellungen eines vorderen Abschnitts einer weiteren Auszugsführung mit demontiertem (Fig.11a, b) bzw. eingesetztem (Fig. 11c) Stopfen;
- Fig. 12a-c: Darstellungen eines vorderen Abschnitts einer erfindungsgemäßen Auszugsführung in einem ersten Ausführungsbeispiel mit demontiertem (Fig. 12a, b) bzw. eingesetztem (Fig. 12c) Stopfen;
- Fig. 13a, b: Darstellung analog zu den Fig. 12b und 12c aus anderem Blickwinkel;
- Fig. 14a, b: Darstellungen eines vorderen Abschnitts einer weiteren erfindungsgemäßen Auszugsführung in einem zweiten Ausführungsbeispiel mit demontiertem (Fig. 14a) bzw. eingesetztem (Fig. 14b) Stopfen;
- Fig. 15a-c: verschiedene Darstellungen des Stopfens (Fig. 15a, b) bzw. der Laufschiene mit eingesetztem Stopfen (Fig. 15c) gemäß den Figuren 14a, b;
- Fig. 16a, b: Darstellungen eines vorderen Abschnitts einer weiteren erfindungsgemäßen Auszugsführung in einem dritten Ausführungsbeispiel mit demontiertem (Fig. 16a) bzw. eingesetztem (Fig. 16b) Stopfen; und
- Fig. 17a-c: verschiedene Darstellungen des Stopfens (Fig. 17a, b) bzw. der Laufschiene mit eingesetztem Stopfen (Fig. 17c) gemäß den Figuren 16a, b.

**In** allen Figuren kennzeichnen gleiche Bezugszeichen gleiche oder gleich wirkende Elemente. Aus Gründen der Übersichtlichkeit sind nicht bei allen Figuren alle Elemente mit Bezugszeichen versehen. Wenn in der Beschreibung relative Begriffe wie "links" oder "rechts" verwendet werden, so beziehen sich diese auf die beschriebenen Figuren. Lediglich die Begriffe "vorne", "hinten", "oben" und "unten" sind auf die natürliche Ausrichtung der Auszugsschiene im Betrieb gerichtet, bei der ein Gargutträger oben auf der Auszugsschiene aufliegt und bei der das vordere Ende der Auszugsschiene zu einem Benutzer hinweist, der sich vor dem Haushaltsgerät befindet, in dem die Auszugsführung verwendet wird.

In den Figuren 1a-1c ist ein erstes Beispiel einer nicht erfindungsgemäßen Auszugsführung dargestellt.

Die Auszugsführung weist eine ortsfeste Korpusschiene 1 auf, die mit Montageelementen, hier beispielhaft Montageklammern 11, in oder an einem Haushaltsgerät festgelegt werden kann. Die Auszugsführung 1 ist für ein Gargerät mit einem Gargutträger, z. B. einem Backblech 6 (vgl. Figur 1c), geeignet. Die Montageklammern 11 können in dem Fall an ein Seitengitter, das sich typischerweise im Garraum des Gargeräts befindet, anmontiert werden.

Die Auszugsführung umfasst eine Laufschiene 2, die gegenüber der Korpusschiene 1 verfahrbar gelagert ist. Die Korpusschiene 1 ebenso wie Laufschiene 2 und auch die Montageklammern 11 sind im dargestellten Beispiel aus Metall gefertigt, z. B. aus entsprechend gestanztem und gebogenem Blechmaterial. Zwischen Korpusschiene 1 und Laufschiene 2 befindet eine hier nicht sichtbare Anordnung von Wälzkörpern, die eine leichte Verfahrbarkeit der Laufschiene 2 gegenüber der Korpusschiene 1 erlauben. Es können auch weitere Komponenten, wie weitere Laufschienen oder Mittelschienen, zwischen der Korpusschiene 1 und der Laufschiene 2 angeordnet sein, um eine Auszugsverlängerung zu ermöglichen.

In Figur 1a ist die Auszugsführung in einem zusammengebauten Zustand mit einem Stopfen 3 im vorderen Bereich der Laufschiene 2 und einem Anschlagelement 4 im hinteren Bereich der Laufscheine 2 dargestellt. In Figur 1b sind der Stopfen 3 und das Anschlagelement 4 separat von der Auszugsführung wiedergegeben. Figur 1c schließlich zeigt die Auszugsführung im zusammengebauten Zustand mit einem teilweise dargestellten aufgelegtem Backblech 6.

Der Stopfen 3 wird an einem vorderen Ende der Laufschiene 2 festgelegt. Er weist dazu in diesem Beispiel einen Einschubkörper 31 auf, der in das im Wesentlichen u-förmige Profil der Laufschiene 2 eingeschoben wird. Nach dem Einschieben des Einschubkörpers 31 liegt der Stopfen 3 mit einem den Einschubkörper 31 seitlich und insbesondere nach oben überragenden Anlageelement 32 am vorderen Ende der Laufschiene 2 an. Das Anlageelement 32 verhindert, dass das aufgelegte Backblech 6 nach vorne von der Laufschiene 2 abrutschen kann.

Im Gegensatz zu der Laufschiene 2, die aus Metall gefertigt ist, ist der Stopfen 3 und insbesondere das Anlageelement 32 aus einem elektrisch isolierenden Material, beispielsweise dem Kunststoff PEEK (Polyetheretherketon) gefertigt. Dadurch trennt das Anlageelement 32 des Stopfens 3 das Metall der Laufschiene 2 von einer Tür, Klappe oder sonstigen Front des Mikrowellen-Gargeräts. Es wird ein sonst möglicher Funkenüberschlag zwischen dem vorderen Ende der Laufschiene 2 und der Front verhindert. Häufig wird bei Mikrowellen-Gargeräten eine Tür bzw. Klappe mit einer Frontscheibe eingesetzt, die mit leitenden Elementen, beispielsweise mit einer leitenden Beschichtung oder Drähten im Glas, versehen ist. Das Material des Anlageelements 32 bzw. des Stopfens 3 kann zudem stoßabsorbierend und/oder thermisch isolierend sein und so die Tür bzw. Klappe mechanisch und im Hinblick auf lokale thermische Belastungen schützen.

Bei diesem Beispiel ist der Stopfen 3 einstückig ausgebildet, beispielsweise aus Kunststoff, z.B. dem bereits genannten PEEK, in einem Spritzgussverfahren hergestellt.

Im vorderen Bereich der Laufschiene 2 sind zwei Aussparungen 21 in das Material der Laufschiene 2 eingebracht, in die beispielsweise Rastelemente des Einschubkörpers 31 eingreifen, so dass der Stopfen 3 nach dem Einschieben an der Laufschiene 2 festgelegt ist. Es ist aber auch möglich, durch Einsenken eines zwischen den zwei Aussparungen 21 verbleibenden Stegs 211 den eingeschobenen Stopfen 3 an der Laufschiene 2 zu befestigen.

Eine weitere Besonderheit des Stopfens 3 dieses Beispiels liegt in einem Auflageabschnitt 33, der von dem Anlageelement 32 ausgehend bei eingeschobenem Stopfen 3 auf der Laufschiene 2 aufliegt. Zur Laufschiene 2 hin ist der Auflageabschnitt 33 der Form der Laufschiene angepasst und umgreift sie zumindest teilweise (vorliegend im Bereich von seitlichen Anschrägungen der Laufschiene 2), um seitlich auf der Laufschiene 2 fixiert zu sein und um eine größere Auflagefläche für das Backblech 6 zu erreichen. Nach oben hin ist der Auflageabschnitt 33 mit Längsstegen 331 versehen. Zudem ragt ein Führungszapfen 332 in der Höhe über die Längsstege 331 hinaus. Der ebenfalls aus dem isolierenden Material gefertigte Auflageabschnitt 33 isoliert das Backblech 6 elektrisch von der Laufschiene 2, was die Überschläge zwischen diesen beiden Teilen verhindert.

Auf das hintere Ende der Laufschiene 2 wird ein Anschlagelement 4 aufgesetzt, das einen nach oben aufragenden Anschlag 42 und einen weiteren Auflageabschnitt 43 bereitstellt. Zur Befestigung des Anschlagselements 4 auf der Laufschiene 2 ist diese mit einer Bohrung 22 versehen. Das Anschlagelement 4 weist ein Montagemittel 41 auf, beispielsweise einen hier nicht sichtbaren Zapfen, Haken oder eine Lasche, das in die Bohrung 22 eingreift und das mit Rastmitteln versehen sein kann, so dass das Anschlagselement 4 auf der Laufschiene 2 gehalten wird. Anstelle eines Zapfens kann auch eine Schraubverbindung zur Festlegung des Anschlagselements genutzt werden oder ein Niet, der in die Bohrung 22 eingreift. Schraubkopf oder Nietkopf sind in dem Fall in einer Vertiefung im Anschlagselement 4 untergebracht, um beabstandet von dem aufgelegten Backblech 6 zu sein, so dass die Isolierung zwischen Backblech 6 und Laufschiene 2 erhalten bleibt.

Ebenfalls der Festlegung des Anschlagselements 4 an der Laufschiene 2 dient eine Profilierung der Unterseite des Anschlagselements 4, die an die Form der Laufschiene 2 angepasst ist. Diese Profilierung, insbesondere seitlich die Laufschiene 2 teilweise umgreifende Bereiche, ist in dem Sinne auch als Montagemittel 41 zu verstehen. Der weitere Auflageabschnitt 43 ist vergleichbar wie der Auflageabschnitt 33 des Stopfens 3 mit Längsstegen 431 versehen.

Wie in Figur 1c zu erkennen ist, liegt das Backblech 6 mit einem Rand 61 auf den Auflageabschnitten 33 bzw. 43 und insbesondere auf den Längsstegen 331 bzw. 431 auf. Im Gegensatz zu der Laufschiene 2, die aus Metall gefertigt ist, sind der Stopfen 3 und das Anschlagselement 4 aus einem elektrisch isolierenden Material, beispielsweise dem genannten Kunststoff PEEK gefertigt, so dass das aufgelegte Backblech 6 vollständig von dem Metall der Auszugsführung elektrisch isoliert ist.

Der Stopfen 3 und das Anschlagselement 4 können dabei zudem geräuschdämpfend wirken. Um eine Geräuschdämpfung zu optimieren, können Teile des Stopfens 3 und/oder des Anschlagselements 4 auch aus einer weicheren Komponente als dem Grundmaterial gefertigt sein. Beispielsweise können die Längsstege 331 bzw. 431 aus einem angespritzten oder aufgeklebten, weicheren Silikonmaterial gefertigt sein.

Das Backblech 6 weist im Rand 61 Durchbrüche 62 auf, wobei der Führungszapfen 332 des Stopfens 3 in den vorderen der Durchbrüche 62 eingreift und so das Backblech 6 beim Auflegen positioniert und insbesondere in seitlicher Richtung fixiert. Im hinteren Bereich des Backblechs 6 liegt dieses mit einer äußeren Kante 63 am Anschlag 42 des Anschlagselements 4 an. Alternativ kann aber auch mittels einer Umbördelung des Randes des Gargutträgers, hier des Backblechs 6, oder eines umlaufenden Drahts eines gitterförmigen Gargutträgers der Gargutträger an den Elementen des Stopfens 3 und oder des Anschlagelements 4 auf der Laufschiene 2 positioniert werden.

In den Figuren 2a-c ist ein weiteres Beispiel einer nicht erfindungsgemäßen Auszugsführung dargestellt. Auch diese Auszugsführung weist einen Stopfen 3 und ein Anschlagelement 4 auf. In Figur 2a ist die Auszugsführung mit demontiertem Stopfen 3 und Anschlagselement 4 sowie einem aufzulegenden Backblech 6 dargestellt. Figur 2b zeigt das Backblech 6 aufgelegt auf hier zwei gezeigte Auszugsführungen. Die Figur 2c ist eine Detaildarstellung des hinteren Auflagebereichs des Backblechs 6 auf der Auszugsführung.

Der Aufbau der Auszugsführung dieses zweiten Beispiels mit Korpusschiene 1 und Laufschiene 2 ist grundsätzlich vergleichbar mit dem des ersten Beispiels. Anders als beim ersten Beispiel ist am hinteren Ende der Laufschiene 2 keine Bohrung zum Befestigen des Anschlagselements 4 vorhanden, sondern ein metallischer Anschlagsbolzen 23 an der Laufschiene 2 befestigt, insbesondere angeschweißt.

Der am vorderen Ende der Laufschiene 2 festgelegte Stopfen 3 entspricht dem des ersten Beispiels, auf dessen Beschreibung hiermit verwiesen wird. Das Anschlagselement 4, das im hinteren Bereich der Laufschiene 2 eingesetzt wird, unterscheidet sich von dem des ersten Beispiels. Es weist ebenfalls einen Auflageabschnitt 43 auf, auf dem das Backblech 6 mit seinem Rand 61 positioniert wird. Hinter dem Auflageabschnitt 43 ist ein Anschlag 42 ausgeformt, der hier die Gestalt einer hohlzylindrischen Ausstülpung hat, die eine Kappe bildet, mit der das Anschlagselement 4 auf den Anschlagsbolzen 23 der Laufschiene 2 aufgesteckt wird. Eine Befestigung des Anschlagselements 4 kann dabei durch Form- bzw. Reibschluss auf dem Anschlagsbolzen 23 erfolgen. Zusätzlich kann am hinteren Ende des Anschlagselements 4 ein den Rand der Laufschiene 2 umgreifendes Rastelement als Montagemittel 41 ausgebildet sein.

Das Anschlagselement 4 des zweiten Beispiels kann ebenso wie der Stopfen 3 und das Anschlagselement 4 des ersten Beispiels aus einem isolierenden Material, beispielsweise PEEK gefertigt sein. Ebenfalls ist denkbar, dass im Bereich des Auflageabschnitts 43 ein weicheres Material, beispielsweise ein Silikon verwendet wird. Wie beim ersten Beispiel wird durch die Auflage des Backblechs 6 auf dem Auflageabschnitt 33 bzw. 43 von Stopfen 3 bzw. Anschlagselement 4 eine elektrische, oder optional zusätzlich auch thermische oder geräuschdämmende Isolierung zwischen Backblech 6 und Laufschiene 2 und, durch das Anlageelement 32, zwischen Laufschiene 2 und einer Tür, Klappe bzw. sonstigen Front des Haushaltsgeräts erzielt.

In den Figuren 3a und 3b ist eine Weiterbildung des zweiten Beispiels dargestellt. Vom Grundaufbau her entspricht die Auszugsführung der des zweiten Beispiels gemäß den Figuren 2a-c. Figur 3a zeigt die Auszugsführung mit entnommenem Stopfen 3 und abgehobenem Anschlagselement 4. Figur 3b zeigt die zusammengesetzte Auszugsführung mit einem teilweise dargestellten aufgelegtem Backblech 6.

Bei diesem dritten Beispiel entspricht der Stopfen 3 wiederum einem der zuvor beschriebenen Beispiele. Das Anschlagselement 4 ist vergleichbar mit dem des zweiten Beispiels aufgebaut. Wie zuvor ist das Anschlagselement 4 mit einer hohlzylindrischen Ausstülpung versehen, die eine Kappe bildet, mit der das Anschlagselement 4 auf den Anschlagsbolzen 23 der Laufschiene 2 aufgesteckt wird. Zusätzlich ist eine Dämpfungskappe 44 vorgesehen, die auf den Anschlag 42 des Anschlagselements 4 aufgesteckt wird. Diese Dämpfungskappe 44 ist bevorzugt aus weicherem Material, beispielsweise einem Silikon, gefertigt, so dass ein Anschlag des Backblechs 6 an das Anschlagselement 4 noch effektiver abgedämpft wird.

Ein weiteres Beispiel einer nicht erfindungsgemäßen Auszugsführung ist in den Figuren 4a und 4b in analoger Weise wie in den Figuren 3a und 3b wiedergegeben.

Der Grundaufbau der Auszugsführung entspricht der des zweiten und des dritten Beispiels, es ist also an der Laufschiene 2 ein Anschlagsbolzen 23 befestigt.

Auf diesen Anschlagsbolzen 23 wird eine Dämpfungskappe 44 unmittelbar aufgesteckt. Diese ist ähnlich aufgebaut wie die des dritten Beispiels, lediglich mit einem verminderten Innendurchmesser, so dass sie form- und reibschlüssig unmittelbar auf dem Anschlagsbolzen 23 fixiert werden kann. Es wird auf diese Weise keine Isolierung entlang des Rands 61 des Backblechs 6 erzielt, wohl aber eine Dämpfung des Anschlagens der Kante 63 des Backblechs 6 an dem Anschlagsbolzen 23.

Anders als in den zuvor gezeigten Beispielen ist im vorderen Bereich der Laufschiene 2 ein Stopfen 3 angeordnet, der ein Anlageelement 32, aber keine Auflage für das Backblech 5 bereitstellt. Dieser Stopfen 3 erzielt somit ebenfalls keine Isolierung zwischen der Laufschiene 2 und dem Backblech 6, bietet aber wie bei den vorherigen Beispielen eine Isolierung zwischen Laufschiene 2 und der Front des Haushaltsgeräts.

In den Figuren 5a und 5b ist eine Weiterbildung des vierten Beispiels gezeigt. Die Auszugsführung ist von ihrem Grundaufbau gleich der des vierten Beispiels gemäß den Figuren 4a und 4b. Ebenso ist, wie im vierten Beispiel, auf einen Anschlagsbolzen 23 der Laufschiene 2 eine Dämpfungskappe 44 gesteckt. Auf diese Weise wird ein hinterer Anschlag eines hier nicht gezeigten aufgelegten Gargutträgers an die Laufschiene 2 gedämpft.

Der Stopfen 3 ist gegenüber dem aus dem vierten Beispiel modifiziert, indem an der zur Laufschiene 2 hinweisenden Seite des Anlageelements 32 in ihrem oben überstehenden Abschnitt ein Dämpfungselement 321 angeordnet ist. Das Dämpfungselement 321 füllt hier im Wesentlichen den überstehenden Bereich des Anlageelements 32 aus und ist mit diesem über einen Einsteckzapfen verbunden. Das Anlageelement 32 weist dazu eine Bohrung zur Aufnahme des Einsteckzapfens auf. Durch das Dämpfungselement 321 ist das Anschlagen der Kante 63 des Backblechs 6 auch im vorderen Bereich der Laufschiene 2 gedämpft. Als Material des Dämpfungselements 321 kann ein weicher Kunststoff, insbesondere ein Silikon eingesetzt werden. Als alternative Befestigung kann das Dämpfungselement 321 auch stoffschlüssig am Anlageelement 32 festgelegt sein.

In den Figuren 6a-c ist ein weiteres Beispiel einer nicht erfindungsgemäßen Auszugsführung wiedergegeben. Die Figuren 6a und 6b zeigen die zusammengesetzte Auszugsführung in einer isometrischen Gesamtdarstellung, einmal ohne Backblech (Figur 6a) und einmal mit aufgelegtem Backblech 6 (Figur 6b).

Der Grundaufbau der Auszugsführung mit Korpusschiene 1 und Laufschiene 2 entspricht wieder dem Aufbau der zuvor gezeigten Auszugsführungen.

Im hinteren Bereich der Laufschiene 2 wird ein Anschlagselement 4 eingesetzt, das in dieser Ausgestaltung bereits beim dritten Beispiel in den Figuren 3a und 3b gezeigt ist.

In dem Beispiel der Figuren 6a-cist eine alternative Ausgestaltung eines Stopfens 3 zur Verwendung mit einer Auszugsführung dargestellt. In Figur 6c ist der Stopfen 3 separat in zwei isometrischen Darstellungen aus verschiedenen Blickrichtungen gezeigt.

Anders als der in den vorangegangenen Beispielen beschriebene Stopfen 3 wird dieser Stopfen 3 gemäß den Figuren 6a-cnicht in das vordere Ende der Laufschiene 2 eingesteckt, sondern auf das vordere Ende aufgesetzt. Dieser Stopfen 3 ist ebenso wie die zuvor beschriebenen einstückig aus einem isolierenden Material gefertigt, z.B. aus PEEK oder einem anderen geeigneten Kunststoff. Wie bei den zuvor beschriebenen Beispielen wird durch den Stopfen 3 eine elektrische Isolation zwischen der Laufschiene 2 und einer Tür, Klappe bzw. sonstigen Front des Mikrowellen-Gargeräts und zwischen der Laufschiene 2 und dem aufgelegten Backblech 6 erreicht.

Der Stopfen 3 weist einen in etwa c-förmigen Grundkörper 34 auf, der die Laufschiene 2 zumindest teilweise umfasst. Der Grundkörper 34 kann aus einem insoweit elastischen Material gefertigt sein, dass er auch von der Seite aus um die Laufschiene 2 geclipst werden kann.

An einer seitlich liegenden Innenseite des Grundkörpers 34 ist ein Vorsprung 341 angeordnet, der in eine entsprechende Aussparung oder Bohrung auf der Laufschiene 2 eingreift, wodurch der Stopfen 3 in Längsrichtung fixiert wird. Es kann aber auch auf die formschlüssige Fixierung und den dafür vorgesehenen Vorsprung 341 verzichtet werden, wenn der Stopfen 3 und Laufschiene 2 so aneinander angepasst sind, dass der Stopfen 3 durch Reibschluss fixiert ist.

An der äußeren Oberseite des Grundkörpers 34 ist wiederum ein Auflageabschnitt 33 für einen Rand eines aufgelegten Backblechs ausgebildet. Vergleichbar mit dem Stopfen 3 gemäß den Figuren 1a-3b sind Längsstege 331 sowie ein Führungszapfen 332 ausgebildet, der das aufgelegte Backblech positioniert und seitlich fixiert.

**In** einer alternativen Ausgestaltung des in den Figuren 6a-c gezeigten Beispiels kann vorgesehen sein, den Stopfen 3 durch zwei voneinander separate Teile zu bilden, wobei beide Teile einen Grundkörper 34 zur Befestigung auf der Laufschiene 2 aufweisen. Das vordere der Teile umfasst das Anlageelement 32 und das hintere der Teile umfasst den Auflageabschnitt 33.

In den Figuren 7a-11c sind nachfolgend weitere Beispiele von Stopfen 3 gezeigt, die in ein vorderes Ende einer Laufschiene 2 einer Auszugsführung eingesteckt werden können und die dieses vordere Ende der Laufschiene 2 gegenüber einer Tür oder Klappe eines Haushaltsgeräts mit Mikrowellen-Garfunktion isolieren. In den genannten Figuren ist von der Auszugsführung jeweils nur ein vorderer Abschnitt der Laufschiene 2 wiedergegeben. Die Auszugsführung kann dabei beispielsweise analog zu den in den zuvor beschriebenen Beispielen wiedergegebenen Auszugsführungen ausgebildet sein.

In den Figuren 7a, b und 8a, b sind zwei weitere Beispiele einstückiger Stopfen 3 gezeigt. Die Figuren 7a bzw. 8a zeigen den Stopfen 3 vor dem Einsetzen in die Laufschiene 2 und die Figuren 7b bzw. 8b den Stopfen 3 eingesetzt in die Laufschiene 2.

Beim Beispiel der Figuren 7a, b ist der Stopfen 3 ähnlich zu dem in den Figuren 4a, b gezeigten Stopfen ausgebildet. Anders als bei dem dort gezeigten Beispiel ist hier eine rein klemmende Befestigung des Stopfens 3 im vorderen Ende der Laufschiene 2 vorgesehen. Der Einschubkörper 31 des Stopfens 3 weist dazu Erhebungen 311, hier in Form einer Riffelung, entlang der vier Längskanten des Einschubkörpers 31 auf.

Beim Beispiel der Figuren 8a, b ist statt der Riffelung eine Erhebung 311 in Form eines gewölbten Vorsprungs an einer oder beiden Seiten des Einschubkörpers 31 angeordnet.

Der in dem Beispiel der Figuren 9a-c gezeigte Stopfen 3 ist anders als die zuvor beschriebenen zweiteilig aufgebaut und weist einen Einschubkörper 31 auf, der mit einem Anlageelement 32 verbunden wird. Im Unterschied zu den zuvor gezeigten Beispielen sind der Einschubkörper 31 und das Anlageelement 32 also nicht integral miteinander ausgebildet.

In Figur 9a ist in Art einer Explosionsdarstellung der Einschubkörper 31 vor dem Einschieben in das vordere Ende der Laufschiene 2 und das Anlageelement 32 vor seiner Verbindung mit dem Einschubkörper 31 gezeigt. Figur 9b zeigt das Anlageelement 32 auf den Einschubkörper aufgesteckt, wobei der so gebildete Stopfen 3 jedoch noch nicht in die Laufschiene 2 eingesetzt ist. Figur 9c schließlich zeigt den Stopfen 3 eingesetzt in das vordere Ende der Laufschiene 2.

Zur Verbindung des Anlageelements 32 mit dem Einschubkörper 31 weist das Anlageelement 32 eine in diesem Beispiel rechteckige Öffnung 322 auf, in die beim Zusammenstecken ein Zapfen 312 des Einschubkörpers 31 eingesteckt wird. Dieses kann beispielsweise so erfolgen, dass Anlageelement 32 und Einschubkörper 31 miteinander klemmend verbunden sind.

Ein Vorteil des zweiteiligen Aufbaus des Stopfens 3 liegt in der Möglichkeit, unterschiedliche Materialien für den Einschubkörper 31 und das Anlageelement 32 zu verwenden. Beispielsweise kann das Anlageelement 32 aus einem keramischen Material gebildet sein, wodurch eine gute Isolierung und Abschirmung im Hinblick auf eine Überschlagsvermeidung erreicht wird. Der Einschubkörper 31 kann aus einem im Gegensatz zur Keramik elastischen Kunststoffmaterial gefertigt sein. Durch die Elastizität des Kunststoffs kann ein guter Reibschluss zwischen dem Einschubkörper 31 und dem Anlageelement 32 erreicht werden. Zudem ragt der Einschubkörper 31 mit dem Zapfen 312 nach vorne über das Anlageelement 32 hervor, wodurch eine mechanische Anschlagsdämpfung zwischen dem vorderen Ende der Laufschiene 2 und einer Tür oder Klappe des Haushaltsgeräts erzielt wird. Neben einer rein klemmenden Verbindung zwischen dem Zapfen 312 und dem Anlageelement 32 kann auch vorgesehen sein, den Zapfen nach dem Durchstecken durch die Öffnung 322 des Anlageelements 32 thermisch zu verformen, so dass ein Formschluss entsteht.

Zur Festlegung des Stopfens 3 in der Laufschiene 2 ist bei dem gezeigten Beispiel an einer Oberseite des Einschubkörpers 31 eine Nut 313 ausgebildet. Die Laufschiene 2 weist in ihrem vorderen Ende einen freigestanzten Steg 24 auf, die nach unten leicht abgewinkelt ist. Beim Einschieben des Stopfens 3 in das vordere Ende der Laufschiene 2 greift der Steg 24 rastend in die Nut 313 ein und legt so den Stopfen 3 fest. Der Steg 24 kann dabei vorgebogen sein, so dass der Stopfen 3 rastend eingesetzt werden kann. Es ist auch denkbar, dass der Steg 24 im Herstellungsprozess der Laufschiene 2 freigestanzt, aber nicht nach unten abgewinkelt wird. Der Stopfen 3 kann dann in das vordere Ende der Laufschiene 2 eingesetzt werden, woraufhin der Steg 24 bei bereits eingesetztem Stopfen 3 nach unten abgebogen wird, um den Stopfen 3 zu befestigen.

In den Figuren 10a-c ist ein weiteres Beispiel eines zweiteiligen Stopfens 3 in gleicher Weise wie in den Figuren 9a-c dargestellt. Im Unterschied zu dem Beispiel der Figuren 9a-cweist hierbei der Einschubkörper 31 seitlich angeordnete Nuten 314 auf. Das Anlageelement 32 weist wiederum eine Öffnung 322 auf, die in diesem Fall nach unten offen ist. Wie in der Figur 10b sichtbar ist, wird zur Montage des Stopfens das Anlageelement 32 mit den Rändern der Öffnung 322 in die seitlichen Nuten 314 des Einschubkörpers 31 eingesteckt. Der so entstehende Stopfen 3 wird dann in das vordere Ende der Laufschiene 2 eingeschoben, wobei bei dem hier gezeigten Beispiel eine rein klemmende, reibschlüssige Verbindung zwischen dem Stopfen 3 und der Laufschiene 2 vorgesehen ist.

In den Figuren 11a-c ist in gleicher Weise wie in den Figuren 10a-c eine dazu abgewandelte Ausführungsform gezeigt. Der Grundaufbau entspricht der des Beispiels der Figuren 10a-c. Im Unterschied dazu ist bei dem Einschubkörper 31 der nach vorne über das Anlageelement 32 hervorstehende Abschnitt des Einschubkörpers 31 im Querschnitt größer ausgeführt als der hintere, in die Laufschiene 2 eingeschobene Abschnitt.

In den Figuren 12a bis 17c sind drei Ausführungsbeispiele von erfindungsgemäßen Auszugsführungen gezeigt, die Weiterbildungen des vierten Beispiels einer Auszugsführung gemäß den Figuren 4a, b darstellen. Für alle drei Ausführungsbeispiele entspricht der Grundaufbau der Auszugsführung mit Korpusschiene 1 und Laufschiene 2 dem Aufbau der zuvor gezeigten Auszugsführungen, auf die hiermit explizit verwiesen wird.

Von den Auszugsführungen ist jeweils nur ein vorderer Abschnitt, in den ein Stopfen 3 eingesetzt wird, wiedergegeben. Der gegenüberliegende Endbereich kann beispielsweise wie zuvor beschrieben mit einem hinteren Anschlag für einen ebenfalls nicht gezeigten aufgelegten Garguträger ausgebildet sein.

Allen drei Ausführungsbeispielen der Figuren 12a bis 17c ist gemein, dass im bzw. am Stopfen 3 ein Kontaktelement 35 angeordnet ist, das bei einem in die Laufschiene 2 eingesetzten Stopfen 3 Endabschnitte 25 der Schenkel der u-förmigen Laufschiene 2 elektrisch verbindet.

Diesem liegt die Erkenntnis zugrunde, dass Mikrowellen durch den Stopfen 3 von vorne in die im Wesentlichen u-förmige Laufschiene eindringen können, wenn dieser aus einem isolierenden Material gefertigt ist. Innerhalb der Laufschiene 2 werden die Mikrowellen dann durch Reflexion weitergeleitet, bis sie auf ein Hindernis, in der Regel einen Wälzkörperkäfig der Auszugsführung, auftreffen. Sie geben dort ihre Energie ab, was zu einer unnötigen und unerwünschten Erwärmung des Wälzkörperkäfigs und einer Verringerung des Wirkungsgrades im Mikrowellengargerät führt. Es hat sich gezeigt, dass eine elektrische Kontaktierung der Endabschnitte 25 der Laufschiene 2 effektiv ein Eindringen der Mikrowellen in den von der Laufschiene 2 umschlossenen Volumenbereich verhindert. Dabei hat sich eine Kontaktierung als besonders effektiv erwiesen, die sowohl in Auszugsrichtung, als auch in Richtung der freien Enden der Schenkel der u-förmigen Laufschiene 2 möglichst randnah positioniert ist.

In den Figuren 12a-c und 13a, b ist ein erstes Ausführungsbeispiel einer solchen erfindungsgemäßen Auszugsschiene mit Stopfen 3 mit Kontaktelement 35 gezeigt.

Die Figuren 12a, b geben jeweils einen Abschnitt der Korpusschiene 1 und der Laufschiene 2 wieder, sowie den Stopfen 3 vor dem Einsetzen in das vordere Ende der Laufschiene 2. In den Einschubkörper 31 des Stopfens 3 sind seitlich und von unten her Vertiefungen 315 eingebracht, in die das in Figur 12a noch separat dargestellte Kontaktelement 35 eingesetzt wird. Das Kontaktelement 35 ist bei diesem Ausführungsbeispiel ein u-förmig gebogener Drahtabschnitt.

Die Figuren 12b und 13a zeigen das Kontaktelement 35 eingesetzt in den Einschubkörper 31 aus zwei verschiedenen Blickrichtungen. Schließlich ist in den Figuren 12c und 13b der Einschubkörper 31 in die Laufschiene 2 eingeschoben. Es ist ersichtlich, dass das Kontaktelement 35 die freien Endabschnitte 25 der Schenkel der u-förmigen Laufschiene 2 miteinander verbindet. In dem Endbereich ist somit das Profil der Laufschiene 2 elektrisch geschlossen, wodurch eine effektive Abschirmung gegenüber Mikrowellen gebildet ist. Es zeigt sich, dass die abschirmende Wirkung gegenüber dem Eindringen von Mikrowellen ebenso oder zumindest nahezu ebenso effektiv ist wie bei einem vollflächigen Verschließen des vorderen Endes der Laufschiene 2 mit einem elektrisch leitenden Material.

In den Figuren 14a, b und 15 a-c ist ein zweites Ausführungsbeispiel einer erfindungsgemäßen Auszugsführung mit Stopfen 3 und Kontaktelement 35 gezeigt. Die Darstellung der Figuren 14a, b entspricht der der Figuren 12b, c. In den Figuren 15a, b ist der Stopfen 3 vor dem Montieren des Kontaktelements 35 bzw. mit montiertem Kontaktelement 35 separat in jeweils einer räumlichen Darstellung gezeigt. Die Figur 15c zeigt eine Schnittdarstellung durch die Laufschiene 2 bei eingesetztem Stopfen 3.

Im Unterschied zum zuvor beschriebenen Ausführungsbeispiel der Figuren 12a bis 13b ist hierbei das Kontaktelement 35 ein ebenfalls u-förmig gebogenes Blech, kein Drahtabschnitt. Entsprechend sind die Vertiefungen 315 im Einschubkörper 31 breiter ausgeführt. Grundsätzlich ergibt sich ein vergleichbarer Effekt wie beim zuvor beschriebenen Ausführungsbeispiel, wobei die größere Breite des Blechs verglichen mit dem Drahtabschnitt zu einer sichereren Kontaktierung des Kontaktelements 35 der Endabschnitte 25 der Schenkel der Laufschiene 2 führt. Je nach Länge der einzelnen Schenkel der u-förmigen Laufschiene 2 kann dabei das Kontaktelement 35, wie in Fig. 15c dargestellt, von einer symmetrischen u-Form abweichen, um die Endabschnitte 25 der Schenkel auf dem kürzesten Weg zu verbinden.

Schließlich ist in den Figuren 16a bis 17c in vergleichbarer Weise wie in den Figuren 14a bis 15c ein drittes Ausführungsbeispiel einer erfindungsgemäßen Auszugsführung mit Stopfen 3 und Kontaktelement 35 wiedergegeben.

Hierbei wird vergleichbar mit dem vorherigen Ausführungsbeispiel ein u-förmiges Blech als Kontaktelement 35 eingesetzt. Im Unterschied zum vorherigen Ausführungsbeispiel sind die Schenkel des u-förmigen Kontaktelements 35 in Auszugsrichtung orientiert und nicht senkrecht dazu. Entsprechend sind auch die Vertiefungen 315 am Einschubkörper 31 ausgerichtet.

Vorteilhaft ist hierbei, dass auch größere Klemmkräfte (die zu einer besseren Kontaktierung des Kontaktelements 35 mit der Laufschiene 2 führen) aufgebracht werden können, ohne dass Gefahr besteht, dass das Kontaktelement 35 beim Einsetzen in die Laufschiene 2 aus den Vertiefungen 315 gedrückt wird. Um einen besonders guten elektrischen Kontakt zu erzielen, ist bei diesem Ausführungsbeispiel das Kontaktelement 35 zusätzlich an seinen beiden freien Enden nach außen jeweils mit einer Abwinkelung 351 versehen. Die Abwinkelungen 351 stellen die Hauptkontaktstellen zur Laufschiene 2 dar, die sich bevorzugt im vorderen Bereich des Endabschnitts 25 befinden. Eine im hinteren Bereich des Stopfens 3 integrierte Anschlaglasche 316 verhindert dabei einerseits ein Herausfallen des vormontierten Kontaktelements 35 aus der Vertiefung 315 während der Montage und andererseits eine Kontaktierung anderer Führungselemente, wie Korpusschiene 1 oder Mittelschiene, mit dem Kontaktelement 35.

### Bezugszeichenliste

- 1: Korpusschiene
- 11: Montageklammer

- 2: Laufschiene
- 21: Aussparung
- 211: Steg
- 22: Bohrung
- 23: Anschlagsbolzen
- 24: Steg
- 25: Endabschnitt

- 3: Stopfen
- 31: Einschubkörper
- 311: Erhebung
- 312: Zapfen
- 313: Nut
- 314: seitliche Nut
- 315: Vertiefung
- 316: Anschlaglasche
- 32: Anlageelement
- 321: Dämpfungselement
- 322: Öffnung
- 33: Auflageabschnitt
- 331: Längssteg
- 332: Führungszapfen
- 34: Grundkörper
- 341: Vorsprung
- 35: Kontaktelement
- 351: Abwinkelung

- 4: Anschlagelement
- 41: Montagemittel
- 42: Anschlag
- 43: Auflageabschnitt
- 431: Längssteg
- 44: Dämpfungskappe
- 6: Backblech
- 61: Rand
- 62: Durchbruch
- 63: Kante

## Patentansprüche

1. Auszugsführung für ein Haushaltsgerät mit Mikrowellen-Garfunktion, aufweisend eine Korpusschiene (1) und mindestens eine relativ dazu bewegbare metallische Laufschiene (2) zur Ablage eines Gargutträgers, wobei die mindestens eine Laufschiene (2) ein im Wesentlichen u-förmiges Profil mit zwei Schenkeln aufweist und wobei in einem in Auszugsrichtung gesehen vorderen Bereich der Laufschiene (2) ein Stopfen (3) angeordnet ist, der ein nach vorne und oben über die Laufschiene (2) ragendes Anlageelement (32) für den Gargutträger aufweist, **dadurch gekennzeichnet, dass** der Stopfen (3) zumindest teilweise aus einem elektrisch isolierenden Material gefertigt ist und dass in dem Stopfen (3) ein Kontaktelement (35) angeordnet ist, das zwei Endabschnitte (25) der Schenkel der Laufschiene (2) elektrisch miteinander kontaktiert.

2. Auszugsführung nach Anspruch 1, bei der das isolierende Material zudem thermisch isolierend und/oder stoßabsorbierend ist.

3. Auszugsführung nach Anspruch 1 oder 2, bei der der Stopfen (3) einen Einschubkörper (31) aufweist, der in ein vorderes Ende der Laufschiene (2) eingeschoben ist.

4. Auszugsführung nach Anspruch 3, bei der der Einschubkörper (31) klemmend und/oder rastend an der Laufschiene (2) befestigt ist.

5. Auszugsführung nach Anspruch 3 oder 4, bei der ein Abschnitt der Laufschiene (2) in dem vorderen Bereich umgeformt, insbesondere eingesenkt, ist, um den Einschubkörper (31) form- oder kraftschlüssig zu befestigen.

6. Auszugsführung nach Anspruch 5, wobei die Laufschiene (2) einen freigestanzten Steg (24, 211) aufweist, der umgeformt ist.

7. Auszugsführung nach Anspruch 1 oder 2, bei der der Stopfen (3) einen c-förmigen Grundkörper (34) aufweist, der auf die Laufschiene (2) aufgesteckt ist.

8. Auszugsführung nach Anspruch 7, bei der Grundkörper (34) klemmend und/oder rastend an der Laufschiene (2) befestigt ist.

9. Auszugsführung nach Anspruch 7 oder 8, bei der der Grundkörper (34) einen Vorsprung (341) aufweist, der in eine Bohrung oder Vertiefung in der Laufschiene (2) eingreift.

10. Auszugsführung nach einem der Ansprüche 1 bis 9, bei der der Stopfen (3) einen parallel zur Auszugsrichtung ausgerichteten und nach oben über die Laufschiene (2) ragenden Auflageabschnitt (33) für den Gargutträger aufweist.

11. Auszugsführung nach Anspruch 10, bei der der Auflageabschnitt (33) des Stopfens (3) Längsstege (331) aufweist, auf denen der Gargutträger aufliegen kann.

12. Auszugsführung nach Anspruch 10 oder 11, bei der im Bereich des Auflageabschnitts (33) des Stopfens (3) ein nach oben ragender Führungszapfen (332) für den Gargutträger angeordnet ist.

13. Auszugsführung nach einem der Ansprüche 1 bis 12, aufweisend ein Anschlagelement (4), das in einem in Auszugsrichtung gesehen hinteren Bereich auf die Laufschiene (2) montiert ist und einen nach oben über die Laufschiene (2) ragende Anschlag (42) für den Gargutträger aufweist.

14. Auszugsführung nach Anspruch 13, bei der das Anschlagelement (4) einen parallel zur Auszugsrichtung ausgerichteten und nach oben über die Laufschiene (2) ragenden weiteren Auflageabschnitt (43) für den Gargutträger aufweist.

15. Haushaltsgerät mit Mikrowellen-Garfunktion, aufweisend mindestens eine Auszugsführung nach einem der Ansprüche 1 bis 14 zur Aufnahme eines Gargutträgers.

## Claims

1. Pull-out guide for a domestic appliance with microwave cooking function, having a cabinet rail (1) and at least one metallic running rail (2), which can be moved relative thereto, for depositing a food carrier, wherein the at least one running rail (2) has a substantially U-shaped profile with two legs and wherein a stopper (3) is arranged in a front region of the running rail (2) as seen in the pull-out direction, which stopper has a contact element (32) for the food carrier projecting forwards and upwards over the running rail (2), **characterized in that** the stopper (3) is at least partially made from an electrically insulating material and that a contact element (35) is arranged in the stopper (3), which electrically contacts two end sections (25) of the legs of the running rail (2) with each other.

2. Pull-out guide according to claim 1, in which the insulating material is also thermally insulating and/or shock-absorbing.

3. Pull-out guide according to claim 1 or 2, in which the stopper (3) has an insertion body (31) which is inserted into a front end of the running rail (2).

4. Pull-out guide according to claim 3, in which the insertion body (31) is attached to the running rail (2) in a clamping and/or latching manner.

5. Pull-out guide according to claim 3 or 4, in which a section of the running rail (2) is formed, in particular countersunk, in the front region in order to fasten the insertion body (31) in a form-fitting or force-fitting manner.

6. Pull-out guide according to claim 5, wherein the running rail (2) has a punched-out web (24, 211) which is formed.

7. Pull-out guide according to claim 1 or 2, in which the stopper (3) has a C-shaped base body (34) which is plugged onto the running rail (2).

8. Pull-out guide according to claim 7, in which the base body (34) is fastened to the running rail (2) in a clamping and/or latching manner.

9. Pull-out guide according to claim 7 or 8, in which the base body (34) has a projection (341) which engages in a hole or recess in the running rail (2).

10. Pull-out guide according to one of claims 1 to 9, in which the stopper (3) has a support section (33) for the food carrier which is aligned parallel to the pull-out direction and projects upwards over the running rail (2).

11. Pull-out guide according to claim 10, in which the support section (33) of the stopper (3) has longitudinal webs (331) on which the food carrier can rest.

12. Pull-out guide according to claim 10 or 11, in which an upwardly projecting guide pin (332) for the food carrier is arranged in the region of the support section (33) of the stopper (3).

13. Pull-out guide according to one of claims 1 to 12, comprising a stop element (4) which is mounted on the running rail (2) in a rear region as seen in the pull-out direction and has a stop (42) for the food carrier projecting upwards over the running rail (2).

14. Pull-out guide according to claim 13, in which the stop element (4) has a further support section (43) for the food carrier which is aligned parallel to the pull-out direction and projects upwards over the running rail (2).

15. Domestic appliance with microwave cooking function, comprising at least one pull-out guide according to one of claims 1 to 14 for accommodating a food carrier.

## Revendications

1. Guide d'extraction pour un appareil électroménager avec fonction de cuisson par micro-ondes, comportant un rail de corps (1) et au moins un rail coulissant (2) métallique déplaçable par rapport à celui-ci pour déposer un support de matière à cuire, dans lequel l'au moins un rail coulissant (2) présente un profil sensiblement en forme de U à deux bras et dans lequel est disposé dans la partie antérieure du rail coulissant (2), vu dans le sens d'extraction, un bouchon (3) présentant un élément d'appui (32) pour le support de matière à cuire qui dépasse du rail coulissant (2) vers l'avant et le haut, **caractérisé en ce que** le bouchon (3) est fait au moins partiellement d'un matériau isolant électrique et **en ce qu'**est disposé dans le bouchon (3) un élément de contact (35) qui met en contact électrique entre eux deux segments d'extrémité (25) des bras du rail coulissant (2).

2. Guide d'extraction selon la revendication 1, dans lequel le matériau isolant est en outre isolant thermique et/ou absorbe les chocs.

3. Guide d'extraction selon la revendication 1 ou 2, dans lequel le bouchon (3) comporte un corps d'insertion (31) qui est inséré dans une extrémité antérieure du rail coulissant (2).

4. Guide d'extraction selon la revendication 3, dans lequel le corps d'insertion (31) est fixé par serrage et/ou enclenchement sur le rail coulissant (2).

5. Guide d'extraction selon la revendication 3 ou 4, dans lequel un segment du rail coulissant (2) est déformé dans la partie antérieure, en particulier renfoncé, afin de fixer le corps d'insertion (31) par engagement positif et/ou par friction.

6. Guide d'extraction selon la revendication 5, dans lequel le rail coulissant (2) comporte une barrette découpée (24, 211) qui est déformée.

7. Guide d'extraction selon la revendication 1 ou 2, dans lequel le bouchon (3) présente un corps de base (34) en forme de C qui est emboîté sur le rail coulissant (2).

8. Guide d'extraction selon la revendication 7, dans lequel le corps de base (34) est fixé sur le rail coulissant (2) par serrage et/ou enclenchement.

9. Guide d'extraction selon la revendication 7 ou 8, dans lequel le corps de base (34) comporte une saillie (341) qui se met en prise dans un perçage ou un creux dans le rail coulissant (2).

10. Guide d'extraction selon l'une des revendications 1 à 9, dans lequel le bouchon (3) comporte un segment d'appui (33) orienté parallèlement au sens d'extraction et dépassant du rail coulissant (2) vers le haut pour le support de matière à cuire.

11. Guide d'extraction selon la revendication 10, dans lequel le segment d'appui (33) du bouchon (3) présente des barrettes longitudinales (331) sur lesquelles le support de matière à cuire peut reposer.

12. Guide d'extraction selon la revendication 10 ou 11, dans lequel un goujon de guidage (332) dépassant vers le haut pour le support de matière à cuire est disposé au niveau du segment d'appui (33) du bouchon (3).

13. Guide d'extraction selon l'une des revendications 1 à 12, comportant un élément de butée (4) qui est monté dans une zone postérieure, vu dans le sens d'extraction, du rail coulissant (2) et qui présente une butée (42) dépassant du rail coulissant (2) vers le haut pour le support de matière à cuire.

14. Guide d'extraction selon la revendication 13, dans lequel l'élément de butée (4) comporte un autre segment d'appui (43) orienté parallèlement au sens d'extraction et dépassant du rail coulissant (2) vers le haut pour le support de matière à cuire.

15. Appareil électroménager avec fonction de cuisson par micro-ondes, comportant au moins un guide d'extraction selon l'une des revendications 1 à 14 destiné à recevoir un support de matière à cuire.
